# FASCICULE DE BREVET EUROPEEN

(11) **EP 0 304 514 B1**
(45) Date de publication et mention de la délivrance du brevet: **27.11.1991**
(21) Numéro de dépôt: 87201628.2
(22) Date de dépôt: 28.08.1987
(51) Int. Cl.: F24B 13/02, F23H 15/00

(54) **Grille pour foyers, poêles et chaudières de chauffage central**
Rost für Feuerstätte, Ofen und Heizkessel
Grate for fire-boxes, stoves and central-heating boilers

(43) Date de publication de la demande: 01.03.1989
(73) Titulaire: V.F.M. Verkoop en Fabrikatie van Metaalprodukten Naamloze Vennootschap, B-3800 Sint Truiden (BE)
(72) Inventeur: Driesmans, Jean, B-3202 Linden/Lubbeek (BE)
(74) Mandataire: Ottelohe, Jozef René

(56) Documents cités:
- DE-C- 83 363
- DE-C- 936 230
- GB-A- 1 459 023

## Description

L'invention concerne un foyer, poêle ou chaudière de chauffage central, au moyen duquel il est possible de faire sensiblement monter la capacité et le rendement de combustion.

Connus sont des foyers et poêles pourvus d'une grille qui peut être mue en va-et-vient dans un plan horizontal ou dans une voie circulaire pour secouer tant soit peu le combustible sur la grille et faire ainsi descendre la cendre dans ce combustible et la faire finalement tomber dans le cendrier. Un tel foyer est connu du DE-936230.

Il a toutefois été constaté qu'au moyen de ces foyers connus, il n'est pas possible d'obtenir une grande capacité ni rendement de combustion du foyer ou du poêle.

Pour y remédier, un foyer a été réalisé qui comprend les caractéristiques telles que décrites dans les revendications.

Ainsi, au moyen d'une seule action à exécuter, un mouvement de secouement maximum est transmis à la grille du foyer. De ce fait, la cendre dans le combustible sur la grille descend mieux et tombe plus aisément dans le cendrier sous la grille, par suite de quoi la capacité et le rendement de la combustion dans le foyer sont sensiblement augmentés.

En faisant usage de la forme plus élaborée et décrite ci-dessous de la grille du foyer conforme à l'invention, il devient aussi possible de pulvériser la cendre et les escarbilles avant de les évacuer dans le cendrier et de secouer la combustion sur la grille d'une manière efficace, et tout cela moyennant une seule action à effectuer, ainsi qu'il ressortira de la description donnée ci-dessous.

A titre d'exemple, une description est donnée ci-après d'une forme d'exécution choisie mais nullement limitée de la grille conforme à l'invention. Cette description renvoie aux dessins annexés, dans lesquels
la fig. 1 représente une coupe transversale des pièces constituantes de la grille, et ce suivant la ligne I-I de la fig. 2;
la fig. 2 en représente une vue d'en haut;
la fig. 3 représente une coupe d'un détail de la grille suivant la ligne III-III de la fig. 1;
la fig. 4 représente une vue d'en haut de la grille tournante;
la fig. 5 représente une vue d'en haut de la grille secouante.

Dans ces figures on remarque que la grille se compose de plusieurs éléments. La partie supérieure, sur laquelle le charbon ou d'autres combustibles sont brûlés, se compose dans cette forme d'exécution d'une grille rectangulaire fixe 1 à ouvertures oblongues 2. La partie centrale 3 de cette grille est sphérique et la périphérie de la grille est pourvue de rebords latéraux 4, qui s'adaptent dans un approfondissement 5 du fond 6 du poêle ou du foyer. A côté des rebords latéraux la grille est pourvue d'ouvertures 7. Le fond 6 est pourvu d'un renfoncement 8 en forme de soucoupe à paroi conique et dont le fond possède une ouverture circulaire 9. Sous la grille fixe 1 une grille circulaire tournante 10 à bord périphérique conique et ouvertures radiales 11 à paroi conique est prévu dans le renfoncement 8 en forme de soucoupe. Par les parois latérales 4 de la grille fixe 1, la grille fixe 1 et la grille tournante 10 qui se trouve en-dessous sont maintenues à une certaine distance l'une de l'autre dont le but est expliqué ci-dessous. La partie centrale de la grille tournante 10 possède une ouverture hexagonale 12 à parois coniques dans laquelle s'adapte une tête 13 conique hexagonale et bipartite à arbre 14 et au moyen de laquelle la grille tournante 10 peut être tournée dans le renfoncement 8 en forme de soucoupe. La partie inférieure de l'arbre 14 possède une coupe transversale rectangulaire qui est plus petite que celle de la tête hexagonale 13. L'arbre 14 est glissé dans l'ouverture rectangulaire d'une manette 17 et fixé au moyen d'un tenon 16, laquelle manette peut tourner la grille tournante 10 dans un plan horizontal. Pendant la rotation de la grille tournante 10, la cendre et les escarbilles qui se trouvent entre la grille fixe 1 et la grille tournante 10 sont moulues ou pulvérisées, par suite de quoi la cendre restante descend plus facilement et est évacuée à travers les ouvertures radiales 11 de la grille tournante 10. Sous la grille tournante 10 et de même dans le renfoncement 8 en forme de soucoupe est placée une grille secouante circulaire 18 à bord périphérique conique et ouvertures radiales 19 à paroi conique, lesquelles ouvertures peuvent, comme il appraîtra ci-dessous, être tournées au-dessus des ouvertures radiales 11 de la grille tournante 10 de manière telle que la cendre peut être évacuée sans peine du fond 6 via ces ouvertures 11-19 et l'ouverture circulaire 9.

Afin de faciliter cette évacuation, les ouvertures 19 sont un peu élargies dans la partie centrale. La partie centrale de la grille secouante 18 est pourvue d'une ouverture centrale 20 à diabolo ou forme de double cône (fig. 5), par laquelle la partie de l'arbre 14 à coupe transversale rectangulaire passe et dont les dimensions sont plus petites que les dimensions de l'ouverture centrale 20, de sorte que quand l'arbre 14 fait tourner la grille tournante 10 cet arbre entre seulement en contact avec les parois de l'ouverture centrale 20 et fera tourner la grille secouante 18 après que la grille tournante 10 est déjà tournée dans un certain angle et que la cendre est pulvérisée entre la grille fixe 1 et la grille tournante 10. Pour évacuer sans peine cette cendre, un mouvement secouant est transmis à la grille secouante 18, qui est mue pour cela dans un plan tant horizontal que vertical. Pour cela deux cames 21 disposées radialement sont prévues dans le renfoncement 8 en forme de soucoupe qui coopèrent avec deux évidements 22 radialement ondulés dans le pourtour de la grille secouante 18, grâce à quoi lorsque la grille secouante 18 est tournée dans un plan horizontal, elle oscillera dans un plan vertical. De ce fait, grâce à une seule action exécutée au moyen de la manette 17, la cendre entre la grille fixe 1 et la grille tournante 10 est pulvérisée et ensuite le combustible sur la grille 1 est secoué, de sorte que la cendre qui y est présente peut descendre et est conduite vers le cendrier du foyer 4 par les ouvertures radiales 11-19 des grilles 10-18, grâce à quoi la capacité et le rendement de combustion du foyer ou du poêle sont considérablement améliorés.

## Revendications

1. Foyer pourvu d'un fond fixe (6), d'une grille libre (18) placée dans le fond fixe du foyer, d'une grille pivotable (10) dans un plan horizontal et montée au-dessus de la grille libre (18) et d'une manette (17) pour faire pivoter la grille pivotable (10), caractérisé par le fait que le foyer comprend :
a- un moyen d'entraînement (12 à 17 et 20) prévu entre les deux grilles (10-18) pour faire pivoter dans un plan horizontal la grille libre (18) après que la grille pivotable (10) a été tournée sous un certain angle au moyen de la manette (17);
b- un système de cames (21-22) prévu entre le fond fixe (6) du foyer et la grille libre (18), pour secouer cette grille dans un plan vertical pendant son pivotement;
c- une grille fixe (1) pour la combustion du combustible et placée à distance au-dessus de la grille pivotable (10), entre quelles grilles la cendre est pulvérisée.

2. Foyer conforme à la revendication 1, caractérisé par le fait que le moyen d'entraînement consiste en un arbre central (14) pour faire pivoter les grilles (10-18) et dont la tête (13) est polygonale et conique qui s'adapte dans une ouverture polygonale (12) à sortie conique prévue au centre de la grille pivotable (10) et en une ouverture polygonale (20) et conique prévue au centre de la grille libre (18) et qui est plus grande que la coupe transversale de la partie inférieure de l'arbre (14) qui n'est en contact qu'avec la paroi de ladite ouverture (20) pour faire pivoter la grille libre (18) après que la grille pivotable (10) est tournée sous un certain angle.

3. Foyer conforme à la revendication 2, caractérisé par le fait que l'ouverture polygonale (20) possède la forme d'un diabolo ou d'un double cône.

4. Foyer conforme à la revendication 1, caractérisé par le fait que le système de cames se compose de deux cames (21) disposées radialement sur le fond du foyer (6) et de deux évidements (22) ondulés prévus dans la grille secouante (18), qui coopèrent avec lesdites cames pour secouer la grille secouante (18) dans un plan vertical pendant sa rotation.

5. Foyer conforme à la revendication 1, caractérisé par le fait que la grille fixe (1) possède une partie centrale sphérique (3), est pourvue de rebords latéraux (4) pour la tenir à distance de la grille pivotable (10) située en-dessous et est pourvue d'ouvertures (7) à côté des rebords latéraux.

## Claims

1. Hearth provided with a fixed bottom (6), a free grate (18) placed in the fixed bottom of the hearth, a grate (10) which pivots in the horizontal plane and mounted above the free grate (18) and a lever (17) for turning the pivoting grate (10), characterized by the fact that the hearth comprises :
a- a turning mechanism (12 to 17 and 20) provided between the two grates (10-18) for pivoting the free grate (18) in the horizontal plane after the pivoting grate (10) has been turned to a given angle by means of the lever (17);
b- a cam system (21-22) provided between the fixed base (6) of the hearth and the free grate (18), for shaking this grate in the vertical plane while it is being pivoted;
c- a fixed grate (1) for burning the fuel and placed some distance above the pivoting grate (10), the cinders being pulverized between these grates.

2. Hearth in accordance with claim 1, characterized by the fact that the turning mechanism consists of a central shaft (14) for turning the grates (10-18), the head (13) of which is polygonal and conical and which fits into a polygonal opening (12) with a conical outer end provided in the centre of the pivoting grate (10) and a polygonal and conical opening (20) provided in the centre of the free grate (18), which is larger than the transverse section of the lower part of the shaft (14) which is in contact only with the sides of said opening (20) to pivot the free grate (18), after the pivoting grate (10) is turned to a certain angle.

3. Hearth in accordance with claim 2, characterized by the fact that the polygonal opening (20) is shaped like an hourglass or double cone.

4. Hearth in accordance with claim 1, characterized by the fact that the cam system consists of two cams (21) installed radially on the bottom of the hearth (6) and two rippled recesses (22) provided in the shaking grate (18), which act in conjunction with said cams to shake the shaking grate (18) in the vertical plane during its rotation.

5. Hearth in accordance with claim 1, characterized by the fact that the fixed grate (1) possesses a domed centre (3), is provided with rims at the edges (4) to hold it a certain distance from the pivoting grate (10) underneath and which is provided with openings (7) next to the rims at the edges.

## Patentansprüche

1. Ofen, der mit einem Festboden (6), einem in Festboden des Ofens angeordneten Freirost (18), einem in einer waagerechten Ebene schwenkbaren, oberhalb des Freirostes (18) angeordneten Schwenkrost (10) und einem zum Schwenken des Schwenkrostes (10) dienenden Handgriff (17) ausgestattet ist, dadurch gekennzeichnet, dass er ausserdem versehen ist mit :
(a) einem zwischen den beiden vorgenannten Rosten (10, 18) angeordneten Antriebsmechanismus (12-17 und 20) für den Antrieb der Schwenkbewegung des Freirostes (18) in einer waagerechten Ebene nach dem Drehen des Schwenkrostes (10) um einen bestimmten Winkel mittels des vorgenannten Handgriffes (17);
(b) einem zwischen dem Festboden (6) des Ofens und dem Freirost (18) angeordneten Nockengetriebe (21, 22) zum Schütteln dieses Rostes (18) in einer senkrechten Ebene während seiner Schwenkbewegung;
(c) und einem für das Verbrennen des Brennstoffes dienenden, in einer bestimmten Entfernung oberhalb des Schwenkrostes (10) angeordneten Festrost (1), wobei die Asche zwischen diesen beiden Rosten pulverisiert wird.

2. Ofen gemäss dem Anspruch 1, dadurch gekennzeichnet, dass der vorgenannte Antriebsmechanismus aus den folgenden Teilen besteht : eine Zentralwelle (14) für den Antrieb der Schwenkbewegung der betreffenden Roste (10, 18), deren vieleckiger und konischer Kopf (13) sich in einer in der Mitte des Schwenkrostes (10) befindlichen vieleckigen Öffnung (12) mit konischem Austritt und in einer in der Mitte des Freirostes (18) befindlichen vieleckigen und konischen Öffnung (20) anordnet, wobei diese Öffnung (20) grösser ist als der Querschnitt des unteren Teiles der Welle (14) , der sich lediglich mit der Wand dieser Öffnung (20) in Berührung befindet zum Schwenken des Freirostes (18) nach dem Drehen des schwenkrostes (10) um einen bestimmten Winkel.

3. Ofen gemäss dem Anspruch 2, dadurch gekennzeichnet, dass die vorgenannte vieleckige Öffnung (20) diaboloförmig bzw. doppeltkonisch ist.

4. Ofen gemäss dem Anspruch 1, dadurch gekennzeichnet, dass das Nockengetriebe aus zwei radial auf dem Ofenboden (6) angeordneten Nocken (21) und zwei im Schüttelrost (18) vorgesehenen wellenförmigen, mit den vorgenannten Nocken zusammenwirkenden Aussparungen (22) für das Schütteln des Schüttelrostes (18) in einer senkrechten Ebene während seiner Schwenkbewegung, besteht.

5. Ofen gemäss dem Anspruch 1, dadurch gekennzeichnet, dass der Festrost (1) einen sphärischen Zentralteil (3) aufweist, mit denselben in einer bestimmten Entfernung von unten angeordneten Schwenkrost (10) haltenden Seitenrändern (4) versehen ist und an der Seite dieser Seitenränder befindliche Öffnungen (7) aufweist.
